# EUROPÄISCHE PATENTSCHRIFT

(11) **EP 2 961 661 B1**
(45) Veröffentlichungstag und Bekanntmachung des Hinweises auf die Patenterteilung: **11.10.2017**
(21) Anmeldenummer: 14710992.0
(22) Anmeldetag: 26.02.2014
(51) Int. Cl.: B65D 6/18

(54) **AUFKLAPPBARER BEHÄLTER**
FOLDABLE CONTAINER
RÉCIPIENT PLIABLE

(30) Priorität: 01.03.2013 CH 529132013
(43) Veröffentlichungstag der Anmeldung: 06.01.2016
(73) Patentinhaber: Georg Utz Holding AG, 5620 Bremgarten (CH)
(72) Erfinder: BIRCHMEIER, Bettina, 5620 Bremgarten (CH)
(74) Vertreter: Tompkin, Christine
(86) Internationale Anmeldenummer: PCT/IB2014/059255
(87) Internationale Veröffentlichungsnummer: WO 2014/132195

(56) Entgegenhaltungen:
- EP-A1- 1 477 414
- EP-A1- 2 500 290
- WO-A2-00/68101
- US-A1- 2011 108 558

## Beschreibung

### Technisches Gebiet

Die Erfindung betrifft einen klappbaren Behälter, dessen Seitenwände in einem flächigen aufgeklappten Zustand nach aussen geklappt sind.

### Stand der Technik

Ein solcher Behälter ist beispielsweise aus US 5,746,342 bekannt. Dort ist ein klappbarer Behälter für Flaschen offenbart, dessen Seiten in einem ersten Zustand vom Boden nach aussen geklappt sind und durch Aufstellung der Seitenwände mittels Scharnieren entlang der Bodenkanten in einen verwendbaren Endzustand gebracht werden. An den seitlichen Endkanten der Seitenwände sind Verriegelungen angebracht, die eine Befestigung der rechtwinklig zueinander stehenden Seitenwände ermöglichen. Die Verriegelungen sind aus federnden Elementen ausgeführt zur Verriegelung der Seitenwände in ihrer aufrechten Position. Die Seitenwände weisen jeweils an ihren unteren Kanten flache Elemente auf, die ein Einwärts-Klappen der Seitenwände verhindern. Im Bereich des Bodens des Behälters sind an dessen Aussenseite Vorsprünge und an dessen Innenseite Aussparungen angeordnet, die bei einer Stapelung von aufgeklappten Behältern ineinander greifen.

In US 2011/0108558 ist ein zusammenklappbarer Behälter offenbart mit an den Rändern der Seitenwände angeordneten schwalbenschwanz-förmigen Verriegelungselementen, die zur Befestigung in aufrechter Position mit entsprechenden Elementen an den benachbarten Längsseiten eingreifen.

Behälter zur Lagerung und zum Transport von Waren werden vorzugsweise in einer Vielzahl von Reihen und Stapelebenen aufgestellt. In neuerer Zeit werden solche Behälter vermehrt nur durch Roboter bewegt. In solchen Installation entfällt der Einsatz von Hubstaplern oder gar Handarbeit, womit auch der Raum für einen Zugang zu einzelnen Stapeln von Behältern nicht mehr notwendig wird. Die Stapel von Behälter können also in komplett gefüllten Volumen gestapelt und aufgereiht werden. Um die Stabilität solcher Stapel zu garantieren sowie auch ein korrektes Greifen und Bewegen und wieder Platzieren von Behälter durch Roboter zu gewährleisten ist eine genaue und korrekt ausgerichtete Stapelung solcher Behälter notwendig.

### Beschreibung der Erfindung

Hier setzt die Erfindung an. Es ist ein aufklappbarer Behälter offenbart mit einem Boden und vier beweglich mit dem Boden verbundenen Seitenwänden, der in einem flächigen, nach aussen aufgeklappten Zustand gestapelt und transportiert werden kann und vor dessen Einsatz als Behälter zusammengeklappt wird, indem die Seitenwände von aussen nach innen geschwenkt und in eine vertikale Stellung gebracht und miteinander verriegelt werden. Die Seitenwände weisen je eine Aussen- und Innenfläche sowie zwei seitliche Ränder und einen oberen Rand und unteren Rand auf, wobei die Aussenflächen und Innenflächen der Seitenwände in ihrem vertikalen Endzustand auf der Aussenseite bzw. im Innern des Behälters zu stehen kommen und der obere Rand entlang dem offenen Ende des Behälters verläuft. Zudem weist der Behälter an den unteren Rändern der Seitenwände Scharniere auf, mittels denen die Seitenwände von einer horizontalen Position und von einer mit dem Boden flächigen Ausrichtung aus nach oben hochgeklappt und in eine vertikale Position gebracht werden können. Die seitlichen Endkanten weisen Verriegelungselemente auf zur Befestigung der hochgeklappten, rechtwinklig zueinander stehenden Seitenwände. Gemäss der Erfindung weist der Behälter an den seitlichen Rändern mindestens zweier gegenüberliegender Seitenwände stufenförmig ausgebildete Endkanten auf bestehend aus einem von der Innenfläche der Seitenwand überhängenden Kragarm und eine senkrecht von der Innenfläche der Seitenwand hervorstehende Kante auf, wobei die hervorstehende Kante (5) zum Innenraum des Behälters hinzeigt und an dieser hervorstehenden Kante ein oder mehrere hervorstehende Verriegelungselemente angeordnet sind, die zur Innenfläche der Seitenwand hinweisen. Zusätzlich weist der Behälter mehrere erste Rippen auf, die sich senkrecht vom überhängenden Kragarm der Seitenwand aus erstrecken und senkrecht von den seitlichen Rändern der Seitenwand hervorragen, wobei einige der ersten Rippen im Bereich neben oder zwischen den Verriegelungselemente angeordnet sind und bei einer Stapelung von Behältern im aufgeklappten Zustand neben oder zwischen die Verriegelungselemente eingreifen.
Der Behälter weist zudem eine oder mehrere zweite Rippen auf, die sich senkrecht vom überhängenden Kragarm weg und zum Innenraum des Behälters hin erstrecken.
Weitere der ersten Rippen an den seitlichen Rändern der Seitenwand sind nahe und versetzt zu den zweiten Rippen angeordnet, sodass die weiteren ersten Rippen bei einer Stapelung von Behältern im aufgeklappten Zustand in die zweiten Rippen eingreifen. Zudem verjüngen sich die ersten Rippen sich zur Aussenfläche der Seitenwand hin.
Wird ein erster Behälter in seinem aufgeklappten, flächigen Zustand auf einen weiteren zweiten Behälter gestapelt, so greifen die mehreren ersten Rippen des ersten Behälters neben das Verriegelungselement oder zwischen zwei Verriegelungsvorrichtungen des zweiten Behälters ein, sodass die zwei Behälter in ihrer Position arretiert sind und relativ zueinander nicht verrutschen können. Die Rippen ermöglichen somit eine korrekte, vertikale Stapelung mehrerer Behälter, die genau zueinander ausgerichtet aufeinander zu liegen kommen.
Die Rippen stossen einerseits an der vom Kragarm hervorstehenden Kante an, was ein Verrutschen in der Richtung parallel zum oberen Rand der Seitenwand verhindert. Anderseits stossen die Rippen an den Verriegelungselementen an, was ein Verrutschen in der Querrichtung oder der Richtung parallel zur hervorstehenden Kante oder dem seitlichen Rand der Seitenwand unterbindet.

Durch eine fixierte Stapelung sind die Behälterwände während eines Transports gegen Verformungen und andere Belastungen besser geschützt, sodass bei einem Zusammenklappen der Behälter zu ihrem Einsatz als fertiger Behälter die Seitenwände möglichst gerade sind und das Zusammenklappen und Verriegeln möglichst einwandfrei ausgeführt werden kann.
Die justierte, vertikale Ausrichtung des Stapels flacher Behälter erlaubt zudem das zuverlässig korrekte Greifen von Behältern mittels eines Roboters. Auch das Zusammenklappen und Verriegeln ist aufgrund der Unversehrtheit der Seitenwände mittels eines Roboters ermöglicht.

Gemäss der Erfindung ist das mindestens eine Verriegelungselement an der hervorstehenden Kante der Seitenwand und die mehreren ersten Rippen an den seitlichen Rändern der Seitenwand angeordnet ist und somit an jener Fläche, die der Fläche der Seitenwand mit dem Verriegelungselement abgewandt ist. Es erstreckt sich somit von dem Verriegelungselement weg. Die Rippe ist insbesondere in einem Bereich neben einem Verriegelungselement oder im Bereich zwischen zwei Verriegelungselementen angeordnet.
In einer Ausführung der Erfindung sind Verriegelungselemente an der hervorstehenden Kante angeordnet und erstrecken sich parallel zur Innenfläche der Seitenwand, wobei die eine oder mehr Rippen an der entgegengesetzten Aussenfläche der Seitenwand angeordnet sind und eine Länge und Breite gleich oder ungefähr gleich dem Längen- und Breiten-Ausmass eines Verriegelungselements aufweisen.

Gemäss der Erfindung sind, zusätzlich zu den vorgängig beschriebenen ersten Rippen, an dem überhängenden Kragarm und zum Innenraum des Behälters hinzeigende eine oder mehrere zweite Rippen angeordnet sowie an den seitlichen Rändern der Seitenwand eine oder mehrere weitere erste Rippen angeordnet. Insbesondere sind die zweiten Rippen an dem überhängenden Kragarm und die weiteren ersten Rippen an den seitlichen Rändern der Seitenwand nahe beieinander jedoch versetzt zueinander angeordnet. Sie sind zweckmässigerweise so nahe beieinander angeordnet, sodass bei einer Stapelung die Rippen zweier Behälter leicht ineinander greifen, der Bewegungsspielraum oder das mögliche Verrutschen der Behälter relativ zueinander möglichst minimiert ist.
In einer Ausführung der Erfindung sind die Rippen an den seitlichen Rändern der Seitenwand zur Endkante der Seitenwand hin verjüngt. Sie sind beispielsweise abgeschrägt ausgeführt oder weisen eine gerundete oder eckige Aussparung auf.

Bei einer Stapelung von ausgeklappten Behältern dieser Ausführung greifen die Rippen auf der Innenfläche zwischen die Rippen an den seitlichen Rändern der Seitenwand, sodass ein Verrutschen in der Richtung parallel zur Kante der Seitenwand verunmöglicht ist.

In einer Ausführung der erfindungsgemässen aufklappbaren Behälters sind die Scharniere zur Schwenkung der Seitenwände des Behälters mit einem Schwenkbereich ausgebildet zur Aufstellung der Seitenwände in eine Position von bis zu 10° über die vertikale Position hinaus in das Innere des Behälters.

Dies erlaubt zusätzlich eine Fertigung des Behälters aus festem, biegesteifem Kunststoff und die Aufstellung des Behälters von Hand oder mittels eines Roboters. Indem die Seitenwände sich über die vertikale Position hinaus schwenken lassen, ist ein Einhaken und Verriegeln der rechtwinklig zueinander stehenden und festen Seitenwände in ihrer starren Form ermöglicht. Als solches können die Behälter auch von einem Roboter aufgegriffen, zusammengeklappt und verriegelt und so in den verwendbaren Endzustand gebracht werden.

Weitere Vorteile der Erfindung folgen aus der nachfolgenden Beschreibung, in welcher die Erfindung anhand eines in den schematischen Zeichnungen dargestellten Ausführungsbeispiels näher erläutert wird.

Kurze Beschreibung der Figuren:
Fig. 1 zeigt eine Perspektivansicht eines einsatzbereiten Behälters gemäss der Erfindung.
Fig. 2 zeigt eine Perspektivansicht von zwei nach aussen aufgeklappten Behältern gemäss der Erfindung, die aufeinander gestapelt sind.
Fig. 3a zeigt zwei nach aussen aufgeklappte Behälter, die aufeinander gestapelt sind und insbesondere eine Detailansicht von oben der Seitenwand des oberen Behälters mit den erfindungsgemässen Rippen im Bereich der Verriegelungselemente.
Fig. 3b zeigt eine nähere Ansicht der Rippen von oben des oberen Behälters aus Fig. 3a.
Fig. 3c zeigt eine Perspektivansicht der Rippen an den seitlichen Rändern von unten gemäss der Pfeilrichtung A in Figur 3b.
Fig. 3d zeigt eine Schnittansicht des nach aussen geklappten Behälters gemäss B-B in Figur 3b sowie einen weiteren identischen darauf gestapelten Behälter und insbesondere das Ineinandergreifen der Rippen der beiden übereinander gestapelten Behälter.
Fig. 4a zeigt den erfindungsgemässen Behälter während des Hochklappens der Seitenwände in eine Position über die Vertikale hinaus.
Fig. 4b zeigt einen Schnitt gemäss C-C in Figur 4a, insbesondere des Scharnierbereichs in der Schrägstellung von Fig. 4a.

In den Figuren sind für dieselben Elemente jeweils dieselben Bezugszeichen verwendet worden und erstmalige Erklärungen betreffen alle Figuren, wenn nicht ausdrücklich anders erwähnt.

### Ausführungsbeispiele der Erfindung

Figur 1 zeigt den fertigen, einsatzbereiten erfindungsgemässen Behälter 1 mit einem Boden 2 und hochgeklappten Seitenwänden 3 und 2, wovon die Wände 3 hierin als kurze Seitenwände und die Wände 4 als lange Seitenwände bezeichnet werden, wobei gleich lange Wände durchaus möglich sind. Um Volumen während des Transports sparen zu können, lässt sich der erfindungsgemässe Behälter ausklappen in die Form wie in Figur 2 gezeigt, wobei sämtliche Seitenwände nach aussen geklappt sind und mit dem Boden eine Fläche bilden. In dieser Form lassen sich beliebig viele Behälter 1 stapeln, wie es hier mit zwei Behältern gezeigt ist, wobei Seitenwände 4 auf Seitenwänden 4' und Seitenwände 3 und Seitenwänden 3' liegen.
Erfindungsgemäss, wie Figur 3a gezeigt, weisen die kurzen Seitenwände 4 des Behälters 1 hervorstehende, stufenförmige Endkanten 5 auf, die von der Innenfläche 6 der Seitenwand 4 jeweils hervorstehen, wobei sie in der gezeigten Ausführung sich zunächst von der Seitenwand 4 in der Art eines überhängenden Kragarms 5a und sodann senkrecht von der Innenfläche 6 und dem Ende des Kragarms 5a erstrecken. Die Endkanten 5 weisen somit einen Querschnitt in der Art einer Stufe auf. Die Innenfläche einer Seitenwand ist jeweils jene Fläche, die bei zusammengeklapptem Behälter zum Innern des Behälters weist. Entsprechend sind die Aussenflächen der Seitenflächen jene Flächen der Seitenwände, die beim zusammengeklappten Behälter nach aussen weisen. An den Endkanten 5 sind Verriegelungselemente 7 angeordnet, wobei diese zur Innenfläche 6 der Seitenwand hinweisen. Sie ermöglichen eine Verriegelung der kurzen Seitenwände 4 mit den langen Seitenwänden 3 mit entsprechenden Elementen 7', indem die Seitenwände 3 und 4 in die Vertikale gebracht werden. Bei einer Stapelung lassen sich die aufgeklappten Behälter dank der stufenförmigen Ausführung der Endkanten ineinander stapeln, wobei die Seitenwände eines Behälters von gewisser Dicke jeweils zwischen die Endkanten der Seitenwände eines darunter liegenden Behälters platziert werden können wie in Figur 3a gezeigt.
Figuren 3b und c zeigen die kurze Seitenwand 4 eines Behälters 1 in näherer Ansicht, insbesondere an beiden Endkanten 5 einer Seitenwand 4 je eine oder mehrere (zweite) Rippen 8, wobei die Rippen 8 sich senkrecht von der Endkante 5 zur Innenfläche 6 der Seitenwand 4 erstrecken und zueinander weisen. Bei der Aussenfläche 6a der Seitenwand 4, genauer an den seitlichen Rändern der Seitenwandsind ebenfalls eine oder mehrere (erste) Rippen 9 angeordnet, die sich von der Unterseite des Kragarms 5a der Endkante 5 weg erstrecken. Die Rippen 9 sind insbesondere abgeschrägt oder mit einer gerundeten Aussparung ausgeführt, wie in Figur 3c gezeigt.
Figur 3d zeigt in einem Querschnitt die Stapelung zweier Behälter mit Seitenwänden 4 bzw. 4', wobei die (zweiten) Rippen 8 und die (ersten) Rippen 9 an den Endkanten 5 bzw. 5' ineinander greifen. Die Stapelung der Behälter ist aufgrund der freitragenden Kragarmen 5a der Endkanten 5 ermöglicht, indem die Behälter ineinander gelegt werden können in der Art eines Stapels von Stühlen. Die Rippen 8 und 9 bewirken bei einer Stapelung in dieser Art eine Fixierung der relativen Position von Behältern und verhindern somit ein Verrutschen des Stapels parallel zur Endkante 5 der Seitenwand 4. Dadurch ist eine korrekte Stapelung garantiert und eine Handhabung der Behälter aus dem Stapel durch einen Roboter ermöglicht.
Weitere Rippen 10 sind an der Unterseite des Kragarms der Endkanten 5, 5' auf der Höhe der Verriegelungen 7 angeordnet. Bei einer Stapelung zweier Behälter greifen diese zwischen die Verriegelungen 7 ein. Diese bewirken eine zusätzliche Fixierung der Behälter im Stapel und verhindern ein relatives Verrutschen in der Längsrichtung des Behälters, d.h. parallel zu den langen Seitenwänden 3, 3'.
Aufgrund der von den Flächen 6 der Seitenwände 4 hervorstehenden Endkanten 5, 5' ergibt sich auch eine Fixierung der relativen Position von gestapelten Behältern auch in der Querrichtung oder der Richtung parallel zur kurzen Seitenwand 4, 4'.

Figur 4 zeigt den Behälter 1 beim Zusammenklappen der Seitenwände 3 und 4. Um eine Verriegelung zu ermöglichen auch in dem Fall von der Verwendung von starren Materialien des Behälters, die nicht biegsam sind, sind Scharniere am Boden 2 und langen Seitenwänden 3 so ausgeführt, dass eine Schwenkung der langen Seitenwände 3 sowohl in die Vertikale als auch über die Vertikale hinaus zum Innern des Behälters hin um einen Winkel alpha von beispielsweise 5° bis 10°. Hierzu weist der Boden 2 im Bereich der Scharniere 11 einen Fortsatz 12 auf, der senkrecht von seiner Fläche hervorragt. Die lange Seitenwand 3 stösst sodann auf diesen Fortsatz, womit die Winkelposition relativ zur Vertikalen festgelegt wird. Dadurch lässt sich diese Aufstellung der Seitenwände und Arretierung in dieser Winkelposition auch durch einen Roboter ausführen. Die langen Seitenwände werden zunächst in diese Winkelposition relativ zur Vertikalen gebracht. Die kurzen Seitenwände 4 werden sodann in die Vertikale und die langen Seitenwände schliesslich zurück in die Vertikale gebracht und dort mit den kurzen Seitenwänden verriegelt.

### Bezugszeichenliste

- 1: Behälter
- 2: Boden
- 3: lange Seitenwand von erstem Behälter
- 3': lange Seitenwand von zweitem Behälter
- 4: kurze Seitenwand von erstem Behälter
- 4': kurze Seitenwand von zweitem Behälter
- 5,5': Endkante von kurzer Seitenwand 4 bzw. 4'
- 5a, 5'a: überhängender Kragarm
- 6: Innenfläche von kurzer Seitenwand 4
- 6a: Aussenfläche von kurzer Seitenwand 4
- 7,7': Verriegelungselement an kurzer Seitenwand 4 bzw. 4'
- 8,8': Rippen an kurzer Seitenwand 4 bzw. 4', an deren Innenfläche
- 9,9': Rippe an kurzer Seitenwand 4 bzw. 4', an deren Aussenfläche
- 10: Rippe an Unterseite der Endkante
- 11: Scharnier
- 12: Fortsatz am Boden 2
- 13: oberer Rand der Seitenwand 3, 4
- 14: unterer Rand der Seitenwand 3, 4

## Patentansprüche

1. Aufklappbarer Behälter (1) mit einem Boden (2) und vier beweglich mit dem Boden verbundenen Seitenwänden (3, 4), der in einem flächigen, nach aussen aufgeklappten Zustand stapelbar und transportierbar ist, indem die Seitenwände von aussen nach innen schwenkbar sind, wobei die Seitenwände (3, 4) je eine Aussen- und Innenfläche (6, 6a) sowie zwei seitliche Ränder und einen oberen Rand (13) und einen unteren Rand (14) aufweisen, wobei am unteren Rand (14) der Seitenwände (3, 4) jeweils Scharniere (11) angeordnet sind, mittels denen die Seitenwände (3, 4) von einer flächigen Ausrichtung mit dem Boden (2) und von einer horizontalen Position aus hochklappbar sind, und die seitlichen Ränder der Seitenwände (3, 4) Verriegelungselemente (7, 7') aufweisen zur Befestigung der hochgeklappten, rechtwinklig zueinander stehenden Seitenwände (3, 4)
**dadurch gekennzeichnet, dass**
der Behälter an den seitlichen Rändern mindestens zweier gegenüberliegender Seitenwände (3, 4) eine stufenförmig ausgebildete Endkante aufweist bestehend aus einem von der Innenfläche (6) der Seitenwand (4) überhängenden Kragarm (5a) und einer senkrecht zur Innenfläche (6) der Seitenwand (4) stehenden und senkrecht vom freien Ende des Kragarms (5a) hervorstehenden Kante (5), wobei die hervorstehende Kante (5) der stufenförmigen Endkante zum Innenraum des Behälters (1) hinzeigt und an dieser hervorstehenden Kante (5) ein oder mehrere hervorstehende Verriegelungselemente (7, 7') angeordnet sind, die zur Innenfläche der Seitenwand hinweisen,
und der Behälter (1) mehrere erste Rippen (9, 9', 10, 10') aufweist, die sich senkrecht vom überhängenden Kragarm (5a) der Seitenwand (4) aus erstrecken und senkrecht von den seitlichen Rändern der Seitenwand (4) hervorragen, wobei einige der ersten Rippen (10, 10') im Bereich neben oder zwischen den Verriegelungselementen (7, 7') angeordnet sind und bei einer Stapelung von Behältern (1) im aufgeklappten Zustand zwischen oder neben die Verriegelungselemente (7, 7') eingreifen,
und der Behälter (1) eine oder mehrere zweite Rippen (8, 8') aufweist, die sich senkrecht vom überhängenden Kragarm (5a) weg und zum Innenraum des Behälters (1) hin erstrecken,
wobei weitere der ersten Rippen (9, 9') an den seitlichen Rändern der Seitenwand nahe und versetzt zu den zweiten Rippen (8, 8') angeordnet sind und bei einer Stapelung von Behältern (1) im aufgeklappten Zustand in die zweiten Rippen (8, 8') eingreifen,
und die ersten Rippen (9, 10) sich zum Ende der Kante (5a) der Seitenwand (4) hin verjüngen.

2. Aufklappbarer Behälter (1) nach Anspruch 1
**dadurch gekennzeichnet, dass**
die ein oder mehreren Verriegelungselemente (7) an der hervorstehenden Kante (5) angeordnet sind und sich parallel zur Innenfläche (6) der Seitenwand (4) erstrecken, wobei die eine oder mehr Rippen (10) eine Länge und Breite gleich oder ungefähr gleich dem Längen- und Breiten-Ausmass eines Verriegelungselements (7) aufweisen.

3. Aufklappbarer Behälter (1) nach Anspruch 1
**dadurch gekennzeichnet, dass**
die sich verjüngenden Rippen (9, 10) abgeschrägt ausgeführt oder eine gerundete oder eckige Aussparung auf weisen.

4. Aufklappbarer Behälter (1) nach einem der Ansprüche 1 bis 3
**dadurch gekennzeichnet, dass**
die Scharniere (11) des Behälters (1) zur Schwenkung der Seitenwände (3, 4) mit einem Schwenkbereich ausgebildet sind zur Aufstellung der Seitenwände in eine Position von bis zu 10° über die vertikale Position hinaus in das Innere des Behälters (1).

5. Aufklappbarer Behälter (1) nach Anspruch 4
**dadurch gekennzeichnet, dass**
am Boden (2) entlang der Scharniere (11) ein hervorstehender Fortsatz (12) angeordnet ist.

## Claims

1. A foldable container (1), comprising a base (2) and four side walls (3, 4) movably connected to the base, which can be stacked and transported in a flat, outwardly unfolded state, in that the side walls can be pivoted inwards from the outside, wherein the side walls (3, 4) each have an outer and inner surface (6, 6a) as well as two lateral edges and an upper edge (13) and a bottom edge (14), wherein hinges (11) are respectively arranged at the bottom edge (14) of the side walls (3, 4), by means of which the side walls (3, 4) can be folded up from a planar alignment with the base (2) and from a horizontal position, and the lateral edges of the side walls (3, 4) comprise locking elements (7, 7') for the fastening of the side walls (3, 4) when folded up and disposed at right angles to one another,
**characterized in that**
the container, on the lateral edges of at least two opposing side walls (3, 4), comprises a step-shaped end edge which consists of a cantilever arm (5a) which overhangs from the inner surface (6) of the side wall (4) and an edge (5) standing perpendicularly in relation to the inner surface (6) of the side wall (4) and protrudes perpendicularly from the free end of the cantilever arm (5a), wherein the protruding edge (5) of the step-shaped end edge is directed towards the interior of the container (1), and one or more protruding locking elements (7, 7') are arranged on said protruding edge (5), which elements face the inner surface of the side wall, and the container (1) has a plurality of first ribs (9, 9', 10, 10') extending vertically from the overhanging cantilever arm (5a) of the side wall (4) and projecting perpendicularly from the lateral edges of the side wall (4), wherein some of the first ribs (10, 10') are arranged in the region adjacent to or between the locking elements (7, 7'), and engage between or adjacent to the locking elements (7, 7') when the containers (1) are stacked in the folded-up state, and the container (1) comprises one or more second ribs (8, 8') which extend perpendicularly away from the overhanging cantilever arm (5a) and towards the interior of the container (1), wherein further of the first ribs (9, 9') are arranged on the lateral edges of the side wall close to and offset to the second ribs (8, 8'), and, when the containers (1) are stacked, engage into the second ribs (8, 8') in the folded-up state, and the first ribs (9, 10) taper towards the end of the edge (5a) of the side wall (4).

2. A foldable container (1) according to claim 1, **characterized in that** the one or more locking elements (7) are arranged on the protruding edge (5) and extend parallel to the inner surface (6) of the side wall (4), wherein the one or more ribs (10) have a length and width equal to or approximately equal to the length and width dimension of a locking element (7).

3. A foldable container (1) according to claim 1, **characterized in that** the tapering ribs (9, 10) are formed in a bevelled manner or have a rounded or angular recess.

4. A foldable container (1) according to one of claims 1 to 3, **characterized in that** the hinges (11) of the container (1) are designed for pivoting the side walls (3, 4) with a pivoting range for erecting the side walls into a position of up to 10° beyond the vertical position into the interior of the container (1).

5. A foldable container (1) according to claim 4, **characterized in that** a protruding projection (12) is arranged on the base (2) along the hinges (11).

## Revendications

1. Récipient dépliable (1) avec un fond (2) et quatre parois latérales (3, 4) reliées de façon mobile avec le fond, qui peut être empilé et transporté dans son état déplié vers l'extérieur par le fait que les parois latérales peuvent pivoter de l'extérieur vers l'intérieur, les parois latérales (3, 4) présentant chacune une surface extérieure et une surface intérieure (6, 6a) ainsi que deux bords latéraux et un bord supérieur (13) et un bord inférieur (14), le bord inférieur (14) de chacune des parois latérales (3, 4) portant des charnières (11) au moyen desquelles les parois latérales (3, 4) peuvent être relevées à partir d'une orientation plane avec le fond (2) et d'une position horizontale, et les bords latéraux des parois latérales (3, 4) présentant des éléments de verrouillage (7, 7') pour la fixation des parois latérales (3, 4) relevées perpendiculaires les unes aux autres, **caractérisé en ce que** le récipient présente sur les bords latéraux d'au moins deux parois latérales (3, 4) se faisant face une arête d'extrémité en gradin composée d'un bras en porte-à-faux (5a) en décrochement par rapport à la surface intérieure (6) de la paroi latérale (4) et une arête (5) perpendiculaire à la surface intérieure (6) de la paroi latérale (4) et dépassant perpendiculairement de l'extrémité libre du bras en porte-à-faux (5a), l'arête qui dépasse (5) de l'arête d'extrémité en forme de gradin étant dirigée vers l'intérieur du récipient (1) et cette arête qui dépasse (5) portant un ou plusieurs éléments de verrouillage (7, 7') qui dépassent et qui sont orientés vers la surface intérieure de la paroi latérale, et le récipient (1) présente plusieurs premières nervures (9, 9', 10, 10') qui s'étendent perpendiculairement à partir du bras en porte-à-faux (5a) en décrochement par rapport à la paroi latérale (4) et dépassent perpendiculairement aux bords latéraux de la paroi latérale (4), quelques-unes des premières nervures (10, 10') étant disposées à côté des éléments de verrouillage (7, 7') ou entre eux et se mettant en prise, lors d'un empilement des récipients (1) dans l'état déplié, entre les éléments de verrouillage (7, 7') ou à côté de ceux-ci, et le récipient (1) présente une ou plusieurs deuxièmes nervures (8, 8') qui s'écartent perpendiculairement du bras en porte-à-faux (5a) en décrochement et s'étendent vers l'intérieur du récipient (1), d'autres premières nervures (9, 9') étant disposées sur les bords latéraux de la paroi latérale près des deuxièmes nervures (8, 8') et décalés par rapport à celles-ci et se mettant en prise, lors de l'empilement de récipients (1) dans l'état déplié, avec les deuxièmes nervures (8, 8'), et les premières nervures (9, 10) se resserrant vers l'extrémité de l'arête (5a) de la paroi latérale (4).

2. Récipient dépliable (1) selon la revendication 1, **caractérisé en ce que** les un ou plusieurs éléments de verrouillage (7) sont disposés sur l'arête qui dépasse (5) et s'étendent parallèlement à la surface intérieure (6) de la paroi latérale (4), les une ou plusieurs nervures (10) présentant une longueur et une largeur égales ou approximativement égales à la dimension en longueur et en largeur d'un élément de verrouillage (7).

3. Récipient dépliable (1) selon la revendication 1, **caractérisé en ce que** les nervures (9, 10) qui se resserrent sont biseautées ou présentent un creux arrondi ou anguleux.

4. Récipient dépliable (1) selon l'une des revendications 1 à 3, **caractérisé en ce que** les charnières (11) du récipient (1) sont munies d'une zone pivotante en vue du pivotement des parois latérales (3,4) pour amener les parois latérales dans une position de jusqu'à 10° au-delà de la position verticale dans l'intérieur du récipient (1).

5. Récipient dépliable (1) selon la revendication 4, **caractérisé en ce qu'**une saillie (12) dépassant en avant est disposée sur le fond (2) le long des charnières (11).
